# EUROPÄISCHE PATENTSCHRIFT

(11) **EP 1 795 078 B1**
(45) Veröffentlichungstag und Bekanntmachung des Hinweises auf die Patenterteilung: **11.02.2009**
(21) Anmeldenummer: 06024187.4
(22) Anmeldetag: 22.11.2006
(51) Int. Cl.: A41D 13/00

(54) **Funktionelles Bekleidungsstück, insbesondere ABC-Schutzbekleidung, mit integrierter Messeinrichtung**
Functional protective clothing, in particular for ABC-protection, with integrated measuring device
Vêtement fonctionnel de protection, en particulier contre les menaces ABC, comprenant un dispositif de mesure intégré

(30) Priorität: 08.12.2005 DE 102005059013; 03.02.2006 DE 102006004946
(43) Veröffentlichungstag der Anmeldung: 13.06.2007
(73) Patentinhaber: Blücher GmbH, 40699 Erkrath (DE)
(72) Erfinder: von Blücher, Hasso, 40699 Erkrath (DE)
(74) Vertreter: Gesthuysen, von Rohr & Eggert

(56) Entgegenhaltungen:
- WO-A-00/62633
- DE-A1- 19 749 862
- DE-U1- 20 308 642
- US-A1- 4 734 072
- US-A1- 5 635 909
- US-A1- 6 080 690
- US-A1- 2003 214 408
- US-B1- 6 388 422

## Beschreibung

Die vorliegende Erfindung betrifft ein funktionelles Bekleidungsstück gemäß dem Oberbegriff von Patentanspruch 1 bzw. 11, die Verwendung einer Meßeinrichtung gemäß dem Oberbegriff von Patentanspruch 12 sowie ein Verfahren zur Bestimmung der Verwendbarkeit eines funktionellen Bekleidungsstücks nach dem Oberbegriff von Patentanspruch 13.

Eine große Anzahl von Stoffen wird bei Kontakt mit dem menschlichen Körper von der Haut aufgenommen, was zu schweren körperlichen Schäden führen kann. Als Beispiele seien chemische Gift- bzw. Schadstoffe, insbesondere chemische Kampfstoffe, wie z. B. das blasenziehende Lost (Gelbkreuz) und das Nervengift Sarin, erwähnt. Personen, die mit derartigen hochtoxischen Stoffen in Kontakt kommen können, müssen eine geeignete Schutzausrüstung tragen bzw. durch geeignete Schutzmaterialien gegen diese toxischen Substanzen geschützt werden.

Zum Schutz des Körpers, insbesondere der Extremitäten und des Rumpfes, gibt es entsprechende Schutzanzüge. Zum Schutz des Kopfes, insbesondere des Gesichtes sowie der Atemwege, werden in der Regel ABC-Schutzmasken gegebenenfalls zusammen mit Kapuzen getragen.

Um einen effektiven Schutz gegenüber den zuvor genannten toxischen Substanzen zu erreichen, wird ABC-Schutzbekleidung traditionell entweder aus vollständig impermeablen Systemen (z. B. Anzüge aus Butylkautschuk) oder aber permeablen adsorptiven Filtersystemen auf Basis von Aktivkohle (Pulver, Faserstoffe oder Kugelkohle) hergestellt. Schutzanzüge gegen chemische Gifte, welche für einen längeren Einsatz unter den verschiedensten Bedingungen gedacht sind, dürfen beim Träger zu keinem signifikanten Hitzestau führen. Daher verwendet man hauptsächlich luftdurchlässige Materialien, Die luftdurchlässigen, permeablen Schutzanzüge besitzen im allgemeinen eine Adsorptionsschicht mit Aktivkohle, welche die chemischen Gifte sehr dauerhaft bindet, so daß auch von stark kontaminierten Anzügen für den Träger keinerlei Gefahr ausgeht. Der große Vorteil dieses Systems ist, daß die Aktivkohle auch an der Innenseite zugänglich ist, so daß an Beschädigungen oder sonstigen undichten Stellen eingedrungene Gifte sehr schnell adsorbiert werden.

Grundsätzlich ist es jedoch nachteilig, daß derartige Schutzbekleidungen im allgemeinen eine zeitlich begrenzte Verwendbarkeit bzw. Haltbarkeit aufweisen. Dies ist dadurch begründet ist, daß die Schutzbekleidung beispielsweise im Rahmen eines Einsatzes mit Gift- oder Schadstoffen kontaminiert bzw. belastet wird, was unter anderem auch zur einer Absättigung der gegebenenfalls in der Schutzbekleidung vorhandenen Adsorptionsmaterialien führen kann. Im extremen Fall ist bei einer starken Kontamination bzw. Belastung der Schutzbekleidung ein ausreichender Schutz des Trägers vor den besagten Gift- oder Schadstoffen nicht mehr vollständig gewährleistet. Zudem spielen Alterungsprozesse hinsichtlich der Verwendbarkeit von Schutzbekleidung eine große Rolle; So führen beispielsweise Waschvorgänge, Dekontaminationsmaßnahmen, aber auch Trage- bzw. Einsatzzeiten der Schutzbekleidung, die Einwirkung chemischer Substanzen und dergleichen zu einer signifikanten Abnahme der Materialqualität und somit zu einer Begrenzung der Tragezeit.

Um Alterungsprozessen entgegenzuwirken, wird Schutzbekleidung im Stand der Technik beispielsweise in versiegelten, d. h. luftdichten, insbesondere mit Unterdruck beaufschlagten Umverpackungen gelagert.

Insbesondere vor dem Hintergrund, daß ein Träger der Schutzbekleidung mitunter hochtoxischen und bereits in geringen Dosen tödlich wirkenden Stoffen, wie chemischen Gift- und/oder Kampfstoffen, ausgesetzt sein kann, ist die Gewährleistung eines effektiven Schutzes durch die Schutzbekleidung von größter Bedeutung, um gesundheitliche Schäden des Trägers der Schutzbekleidung zu vermeiden. Vor diesem Hintergrund ist es von großer Wichtigkeit, eine Aussage über den Funktionszustand der Schutzbekleidung bzw, über deren Verwendbarkeit treffen zu können, insbesondere wenn diese bereits über einen längeren Zeitraum gelagert worden ist oder bereits zum Einsatz gekommen ist.

Eine derartige Bestimmung des Funktionszustands bzw. der Verwendbarkeit der Schutzbekleidung ist jedoch oftmals mit großen Schwierigkeiten verbunden, da diesbezüglich zeit- und kostenintensive Analysen des zu untersuchenden Schutzmaterials vorgenommen werden müssen. Dies gilt insbesondere in einem Einsatzgebiet - beispielsweise im Rahmen eines militärischen Einsatzes -, da eine große Anzahl an Schutzbekleidungen unter widrigsten Bedingungen untersucht bzw. analysiert werden muß. Eine schnelle und aussagekräftige Erfassung von die Verwendbarkeit der Schutzbekleidung kennzeichnenden Parameter ist in diesem Zusammenhang oftmals nicht möglich.

Zudem besteht auch ein großes Interesse, eine Aussage über die Verwendbarkeit von Schutzbekleidung in Abhängigkeit von der Zeitdauer seit dem Entfernen der Schutzbekleidung aus der Umverpackung bzw, von der Anzahl der Wasch- bzw. Dekontaminationsvorgänge, der Tragezeit und dem Kontaminationsgrad zu erlangen. Dies ist jedoch mit den Mitteln des Standes der Technik nicht in schneller und einfacher Art und Weise möglich. Darüber hinaus soll die Verwendbarkeit der Schutzbekleidung auch anhand ihrer Lagerung beurteilt werden können: So kann die Verwendbarkeit erheblich verschlechtert sein, wenn die Schutzbekleidung beispielsweise zu warm, zu feucht oder in einer nicht luftdichten Umverpackung fehlerhaft gelagert wurde.

Vor diesem Hintergrund besteht nunmehr die Aufgabe der vorliegenden Erfindung darin, ein funktionelles Bekleidungsstück, wie eine Schutzbekleidung, bereitzustellen, welches die zuvor geschilderten Nachteile des Standes der Technik zumindest teilweise vermeidet oder aber zumindest abschwächt. Insbesondere soll ein funktionelles Bekleidungsstück bereitgestellt werden, dessen Verwendbarkeit in schneller und einfacher Weise auch unter widrigen Bedingungen ermittelt bzw. beurteilt werden kann.

Zur Lösung der zuvor geschilderten Aufgabenstellung schlägt die vorliegende Erfindung ein funktionelles Bekleidungsstück, insbesondere eine Schutzbekleidung mit Schutzfunktion gegenüber biologischen bzw. chemischen Gift- oder Schadstoffen gemäß Anspruch 1 bzw. 12 vor. Weitere, vorteilhafte Ausgestaltungen sind Gegenstand der jeweiligen Sachunteransprüche.

Weiterhin ist Gegenstand der vorliegenden Erfindung die Verwendung einer mindestens eine Meßgröße erfassenden Meßeinrichtung gemäß Patentanspruch 13.

Schließlich ist Gegenstand der vorliegenden Erfindung ein Verfahren zur Bestimmung der Verwendbarkeit eines funktionellen Bekleidurigsstücks gemäß Anspruch 14.

Im Rahmen der vorliegenden Erfindung ist es erstmalig gelungen, ein Bekleidungsstück bereitzustellen, welches eine Meßeinrichtung aufweist, wobei die Meßeinrichtung zur gezielten Bestimmung der Verwendbarkeit des funktionellen Bekleidungsstücks nach der Erfindung ausgebildet ist. Ein derartiges Prinzip ist im Stand der Technik bislang nicht bekannt. Zwar werden im Stand der Technik insbesondere auch Kleidungsstücke mit elektronischen Komponenten ausgestattet, jedoch dienen diese nicht zur gezielten Bestimmung der Verwendbarkeit.

So beschreibt die DE 103 50 869 A1 ein Kleidungsstück mit integrierten elektronischen Komponenten, wobei die Komponenten Sensoren, Aktuatoren, elektronische Schalteinheiten, Speicherkomponenten und Antennen umfassen können. Die in diesem Dokument eingesetzten Sensoren dienen jedoch lediglich zur Ermittlung der Haltung bzw. der Bewegungsabläufe eines Trägers des Kleidungsstücks, wobei das Kleidungsstück vorrangig im Sportbereich zur Optimierung von Bewegungsabläufen eingesetzt werden soll. Weiterhin betrifft die DE 103 57 193 A1 ein elektronisches Etikett für Textilien, dessen Transponderanordnung vollständig in Klebstoff eingebettet ist, wobei das Etikett ausschließlich zur Speicherung und Übermittlung von das Textil betreffenden Daten ausgelegt ist. Weiterhin betrifft die DE 103 11 185 A1 ein Etikett zur Identifizierung von Textilien, wobei das Etikett mittels Radiowellen berührungslos ausgelesen werden kann. Das Etikett dient ausschließlich der Speicherung von Informationen über das entsprechende Textil, wie Waschinformationen. Schließlich betrifft die DE 101 55.935.A1 ein "intelligentes". Etikett für Textilien zur Speicherung von Daten, wobei das Etikett einen textilen Träger und einen flexiblen Draht bzw. einen fadenartigen elektrischen Leiter umfaßt, welcher zumindest eine Anschlußstelle für ein elektronisches Bauelement aufweist.

Weitere Vorteile, Merkmale, Eigenschaften und Aspekte der vorliegenden Erfindung ergeben sich aus der nachfolgenden Beschreibung von bevorzugten Ausführungsformen auf Basis der angeführten Figuren. Es zeigt:
Fig. 1A eine Ansicht eines erfindungsgemäßen funktionellen Bekleidungsstücks in Form einer Jacke, wobei die Jacke mit einer Meßeinrichtung ausgestattet ist;
Fig. 1B eine Ansicht eines weiteren erfindungsgemäßen funktionellen Bekleidungsstücks in Form einer Hose, wobei die Hose mit einer Meßeinrichtung ausgestattet ist; und
Fig. 2 eine schematische Darstellung einer aus einer Mehrzahl an Komponenten bestehenden Meßeinrichtung.

In den Figuren werden für gleiche oder ähnliche Teile dieselben Bezugszeichen verwendet, wobei entsprechende Eigenschaften und Vorteile erreicht werden, auch wenn eine wiederholte Beschreibung aus Vereinfachungsgründen weggelassen ist.

Die Fig. 1A und 1B zeigen jeweils ein erfindungsgemäßes funktionelles Bekleidungsstück 1, insbesondere eine Schutzbekleidung mit Schutzfunktion gegenüber biologischen bzw. chemischen Gift- oder Schadstoffen, wie beispielsweise biologischen bzw. chemischen Kampfstoffen. Fig. 1A zeigt beispielhaft eine erfindungsgemäße Ausführungsform, bei welcher das funktionelle Bekleidungsstück 1 nach der Erfindung als eine Jacke ausgestaltet ist, die im vorliegenden Fall zusätzlich mit einer Kapuze zum Schutz des Kopfes ausgestattet ist. Der Fig. 1B ist eine weitere erfindungsgemäße Ausführungsform zu entnehmen, bei welcher das erfindungsgemäße funktionelle Bekleidungsstück 1 als Hose ausgestaltet ist. Das erfindungsgemäße funktionelle Bekleidungsstück 1 ist jedoch in keiner Weise auf die zuvor genannten Ausführungsformen beschränkt. Vielmehr kann das funktionelle Bekleidungsstück 1 als Schutzbekleidung aller Ast ausgestaltet sein, wie ABC-Schutzbekleidung, welche sowohl im zivilen als auch im militärischen Bereich zur Anwendung kommen kann. Dabei kann das erfindungsgemäße Bekleidungsstück 1 als Anzug ("Overall"), Kapuze, Handschuh, Schuh, Unterwäsche, wie Unterhemd, Unterhose, Socke und dergleichen, ausgestaltet sein.

Wie die Fig. 1A und 1B weiterhin zeigen, ist das erfindungsgemäße Bekleidungsstück 1 nach der Erfindung mit einer mindestens eine Meßgröße umfassenden Meßeinrichtung 2 zur Bestimmung der Verwendbarkeit des erfindungsgemäßen Bekleidungsstücks 1 ausgestattet.

Was den erfindungsgemäß verwendeten Begriff "Verwendbarkeit" - im Rahmen der vorliegenden Erfindung synonym auch als Funktionszustand oder Haltbarkeit bezeichnet - betrifft, so bezieht sich dieser auf den Funktions-, Gebrauchs- bzw. Verwendungszustand des erfindungsgemäßen Bekleidungsstücks 1, wobei diesbezüglich insbesondere auf die Schutzfunktion gegenüber biologischen bzw. chemischen Gift- und/oder Schadstoffen abgestellt ist, Mit anderen Worten ist eine Schutzbekleidung im Rahmen der vorliegenden Erfindung als "verwendbar" anzusehen, sofern sie einen zumindest im wesentlichen vollständigen Schutz gegenüber biologischen bzw. chemischen Gift- oder Schadstoffen aufweist. Wie zuvor geschildert, wird die Verwendbarkeit bzw. der Funktionszustand einer Schutzbekleidung bzw, des erfindungsgemäßen funktionellen Bekleidungsstücks 1 durch zahlreiche Faktoren beeinflußt: Zu diesen Faktoren zählen z. B. die Lagerzeit des erfindungsgemäßen Bekleidungsstücks 1, die Anzahl an Wasch- bzw. Dekontaminationsvorgängen, die Tragezeit, die Einsatzart und -dauer (z. B. militärischer Einsatz im Gelände), die Tragezeit sowie der Zeitpunkt der Entnahme aus der Umverpackung.

Was die durch die erfindungsgemäß verwendete Meßeinrichtung 2 erfaßte Meßgröße anbelangt, so handelt es sich hierbei um eine die Verwendbarkeit des erfindungsgemäßen Bekleidungsstücks 1 beeinflussende Meßgröße. Die Meßgröße kann beispielsweise eine physikalische oder chemische Meßgröße aber auch eine biochemische bzw. biologische Meßgröße sein.

Die Meßgröße kann eine Temperatur-, Druck-, Feuchtigkeits-, Strahlungs- bzw. pH-Wert-Meßgröße sein. Gemäß einer erfindungsgemäß bevorzugten Ausführungsform ist die Meßgröße eine durch das Vorhandensein einer chemischen Substanz, wie eines biologischen bzw. chemischen Gift- und/oder Schadstoffs, hervorgerufene Meßgröße.

Die mittels der Meßeinrichtung 2 erfaßte Meßgröße ist somit gewissermaßen eine auf das erfindungsgetnäße funktionelle Bekleidungsstück 1 einwirkender Umgebungs- bzw. Umweltfaktor, welcher insbesondere die Verwendbarkeit des erfindungsgemäßen funktionellen Bekleidungsstücks 1 beeinflußt. So induzieren beispielsweise und in nichtbeschränkender Weise hohe Umgebungstemperaturen, Feuchtigkeit sowie bestimmte Strahlungsexpositionen, wie beispielsweise UV-Strahlung, bestimmte Alterungsprozesse, die zu einer Verringerung der Schutzfunktion des Bekleidungsstücks 1 führen können. So kann das Bekleidungsstück 1 beispielsweise porös bzw. brüchig werden. Auch chemische Einflußfaktoren, wie beispielsweise eine hohe Alkalität beim Waschvorgang bzw. Acidität bei einem Dekontaminierungsvorgang, beeinflussen die Verwendbarkeit erheblich.

Zudem wird die Verwendbarkeit des erfindungsgemäßen funktionellen Bekleidungsstücks 1 im besonderen Maße durch bestimmte chemische Substanzen, wie biologische bzw, chemische Gift- oder Schadstoffe, signifikant beeinflußt: So liegt bei einer übermäßig kontaminierten Schutzbekleidung beispielsweise z. B. eine gewisse Absättigung einer gegebenenfalls vorhandenen Adsorptionsschicht vor.

Gleichermaßen kann die zu erfassende Meßgröße auch eine radioaktive Strahlung, eine elektromagnetische Strahlung oder eine Teilchenstrahlung sein. Denn auch diese Umgebungs- bzw. Umweltfaktoren beeinflussen die Verwendbarkeit des Bekleidungsstücks 1.

Was die Erfassung der zuvor beschriebenen Meßgrößen anbelangt, so erfolgt diese meßtechnisch in qualitativer und/oder quantitativer Weise. Im Rahmen der vorliegenden Erfindung ist die Meßgröße bzw. sind die Meßgrößen in bezug auf ihre Zeitdauer, d. h.. die zeitliche Länge der Einwirkung der Meßgröße(n), ihre Intensität, d. h. Ausprägung bzw. Stärke der auf das Bekleidungsstück 1 einwirkenden Meßgröße(n), und/oder ihre Frequenz, d. h. Intervall zwischen dem Auftreten von Meßgrößen bzw. Häufigkeit der auftretenden Meßgröße(n) in einem definierten Zeitraum, erfaßbar.

Fig. 2 zeigt, daß die für das erfindungsgemäße funktionelle Bekleidungsstück 1 verwendete Meßeinrichtung 2 vorzugsweise einen Sensor 3 umfaßt.

Erfindungsgemäß wird unter dem Begriff "Sensor" ein Bauelement verstanden, das physikalische, chemische bzw. elektrochemische Meßgrößen erfaßt und in ein Meßsignal umsetzt. Vorzugsweise handelt es sich bei dem erfindungsgemäß verwendeten Sensor 3 um ein elektrisches bzw, elektronisches Bauelement, bei dem die Meßgröße mit hinreichender Genauigkeit in ein elektrisches Meßsignal umgewandelt wird, Vorzugsweise stellt der Sensor 3 das erste Glied der erfindungsgemäß verwendeten Meßeinrichtung 2 dar.

Diesbezüglich kann der Sensor 3 ein Temperatursensor, ein Drucksensor, ein Feuchtigkeitssensor, ein Strahlungs- bzw, Teilchensensor oder aber ein Sensor für elektromagnetische Strahlung, ein pH-Wert-Sensor und/oder ein Sensor mit vorzugsweise spezifischer Sensitivität gegenüber einer chemischen Substanz, insbesondere einem biologischem bzw. chemischem Gift- oder Kampfstoff, sein.

Als Beispiele für erfindungsgemäß verwendbare Temperatursensoren können Heißleiter- oder Kaltleiter-Temperatursensoren genannt werden. Als Drucksensoren können im Rahmen der vorliegenden Erfindung beispielsweise barometrische Drucksensoren, keramische Drucksensoren sowie Drucksensoren auf Siliziumbasis eingesetzt werden. Gleichermaßen liegt es im Rahmen der vorliegenden Erfindung, wenn als Feuchtigkeitssensor ein Feuchtigkeitssensor mit feuchtigkeitsgehaltsabhängiger Sensitivität, insbesondere Leitfähigkeit, verwendet wird. Erfindungsgemäß kann als Strahlungs- bzw. Teilchensensor ein Radioaktivitätssensor verwendet werden. Die vorgenannten Beispiele sind in keiner Weise beschränkend und der Fachmann ist jederzeit in der Lage, entsprechende Sensoren auszuwählen, welche zur Erfassung einer die Verwendbarkeit des erfindungsgemäßen funktionellen Bekleidungsstücks 1 beeinflussenden bzw, charakterisierenden Meßgröße geeignet sind.

Was die erfindungsgemäß verwendete Meßeinrichtung 2 weiterhin betrifft, so kann diese gleichermaßen mit einer Mehrzahl von Sensoren 3 ausgestattet werden, wobei diesbezüglich Sensoren 3 der vorgenannten Art mit jeweils unterschiedlicher Spezifität eingesetzt werden können. So ist es beispielsweise und in nichtbeschränkender Weise möglich, die Meßeinrichtung 2 mit zwei, drei, vier oder mehr Sensoren 3 auszustatten, beispielsweise mit einem Temperatursensor, einem Drucksensor und einem Feuchtigkeitssensor.

Gemäß einer erfindungsgemäßen Ausführungsform ist der Sensor 3 ein physikalischer, chemischer bzw. ein biochemischer Sensor 3, wobei der Sensor 3 in diesem Fall infolge der Erfassung der Meßgröße ein insbesondere durch eine physikalische, chemische bzw. biochemische Reaktion hervorgerufenes Meßsignal hervorruft bzw. aufweist. Dabei kann es sich bei dem Meßsignal insbesondere und in nichtbeschränkender Weise um eine Farbänderung handeln. In diesem Fall kann das Meßsignal beispielsweise direkt durch eine visuelle Kontrolle ausgewertet werden oder aber durch eine entsprechende elektronische Schaltung digitalisiert werden. Das so digitalisierte Meßsignal kann anschließend einer qualitativen oder quantitativen Auswertung unterzogen werden.

Gemäß einer weiteren erfindungsgemäß bevorzugten Ausführungsform ist der Sensor 3 ein elektrischer Sensor, vorzugsweise ein elektronischer Sensor, In diesem Fall wandelt der Sensor 3 die erfaßte Meßgröße - wie zuvor geschildert - in ein vorzugsweise elektrisches Meßsignal um, welches mit der Meßgröße korreliert. Das mit der Meßgröße korrelierende, vorzugsweise elektrische Meßsignal ist vorzugsweise aus dem Sensor 3 auslesbar, so daß das Meßsignal einer weiteren Prozessierung bzw. Auswertung zugänglich ist. Mit anderen Worten erfaßt der Sensor 3 somit Meßgrößen und wandelt diese in ein entsprechendes, vorzugsweise elektrisches Meßsignal um. So kann beispielsweise durch den Sensor 3 eine als definierte Temperatur registrierte Meßgröße in Form einer mit dieser Temperatur korrelierenden elektrischen Spannung als resultierendes Meßsignal ausgegeben werden.

Die für das erfindungsgemäße funktionelle Bekleidungsstück 1 verwendete Meßeinrichtung 2 kann - wie Fig. 2 weiterhin zu entnehmen ist - eine Speichereinheit 4 aufweisen. Die Speichereinheit 4 dient der vorzugsweise elektronischen Speicherung von einem mit der Meßgröße korrelierenden Meßsignal, welches vorzugsweise von dem zuvor beschriebenen Sensor 3 ausgegeben wird. Zur Aufnahme bzw. Speicherung des Meßsignals kann die Speichereinheit 4 mit dem Sensor 3 unmittelbar oder mittelbar gekoppelt sein, wobei es sich bei der Kopplung vorzugsweise um eine elektrische Kopplung handeln kann.

Bei der Speichereinheit 4 handelt es sich vorzugsweise um einen Halbleiterspeicher. Die Meßsignale werden in der Speichereinheit 4, insbesondere für eine spätere Auswertung bzw. Auslesung, gespeichert. Insbesondere speichert die Speichereinheit 4 eine Vielzahl von Meßsignalen, die beispielsweise mit anderen Werten, wie dem Zeitpunkt der Erfassung und dergleichen, gekoppelt werden können, so daß gewissermaßen Wertepaare aus dem Meßsignal und einem diesen Meßsignal zugeordneten Wert resultieren. Vorzugsweise speichert die Speichereinheit 4 eine Vielzahl von Meßsignalen, die - wie nachfolgend noch beschrieben - vor oder nach Speicherung prozessiert werden können. Erfindungsgemäß ist es möglich, daß die Speichereinheit 4 beispielsweise im Rahmen von IC-Bausteinen in dem Sensor 3 bzw. in einer nachfolgend noch beschriebenen elektronischen Schaltung 5 oder einer Ausleseeinheit 6 integriert ist. Die Speichereinheit 4 kann eine eigene Stromversorgung aufweisen oder beispielsweise über andere Komponenten der Meßeinrichtung 2 energetisch versorgt werden.

Fig. 2 zeigt, daß die für das erfindungsgemäße funktionelle Bekleidungsstück 1 verwendete Meßeinrichtung 2 weiterhin eine elektronische Schaltung 5 aufweist. Die elektronische Schaltung 5 dient insbesondere zur Prozessierung bzw. Verarbeitung eines mit der erfaßten Meßgröße korrelierenden Meßsignals. Diesbezüglich kann die elektronische Schaltung 5 beispielsweise derart ausgelegt sein, daß sie ein von dem Meßsensor ausgebbares analoges Meßsignal in ein digitales Meßsignal umwandelt. Weiterhin kann die elektronische Schaltung 5 das gegebenenfalls prozessierte Meßsignal zu der Speichereinheit 4 zu Zwecken der Datenspeicherung weiterleiten. Gleichermaßen ist es erfindungsgemäß möglich, daß die elektronische Schaltung 5 das Meßsignal direkt zu einer Ausleseeinheit 6 - insbesondere wie nachfolgend noch beschrieben weiterleitet. Gleichermaßen liegt es im Rahmen der vorliegenden Erfindung, wenn die elektronische Schaltung 5 derart konzipiert ist, daß sie gewissermaßen eine Steuerfunktion in bezug auf den Sensor 3 ausübt. So ist es möglich, daß die elektronische Schaltung 5 beispielsweise die Sensitivität des Sensors 3 steuert bzw. regelt, um eine gewisse Anpassung an auftretende Meßgrößen zu ermöglichen. Gleichermaßen kann die elektronische Schaltung 5 als Verstärker in bezug auf die Meßgröße fungieren.

Gemäß einer erfmdungsgemäß bevorzugten Ausführungsform ist - wie Fig. 2 zeigt - die elektronische Schaltung 5 mit dem Sensor 3, insbesondere wie zuvor definiert, bzw. mit der Speichereinheit 4, insbesondere wie zuvor definiert, gekoppelt, insbesondere elektrisch gekoppelt, Gemäß dieser Ausführungsform kann die elektronische Schaltung 5 ein mit der durch den Sensor 3 erfaßten Meßgröße korrelierendes Meßsignal an die Speichereinheit 4 ausgeben.

Es ist aber auch möglich, daß die elektronische Schaltung 5 ein in der Speichereinheit 4 gespeichertes, mit einer Meßgröße korrelierendes und gegebenenfalls prozessiertes Meßsignal ausliest und beispielsweise an die nachfolgend noch beschriebene Ausleseeinheit 6 zu Zwecken der weiteren Datenverarbeitung bzw. der Auslesung von Meßsignalen weiterführt.

Fig. 2 ist weiter zu entnehmen, daß die für das erfindungsgemäße Bekleidungsstück 1 verwendete Meßeinrichtung 2 weiterhin eine Ausleseeinheit 6 aufweisen kann. Dabei kann die Ausleseeinheit 6 mit dem zuvor beschriebenen Sensor 3 und/oder mit der zuvor beschriebenen Speichereinheit 4 und/oder mit der zuvor beschriebenen elektronischen Schaltung 5 gekoppelt, insbesondere elektrisch gekoppelt, sein. Die Ausleseeinheit 6 dient gewissermaßen dem Auslesen von Meßsignalen beispielsweise mit einem Lesegerät, so daß die Meßsignale einer weiteren Datenverarbeitung, beispielsweise mittels eines externen Computers, unterzogen werden können. Auf diese Weise können die Meßsignale, die mit einer die Verwendbarkeit des erfindungsgemäßen Bekleidungsstücks 1 beeinflussende bzw. charakterisierende Meßgröße korrelieren, für eine Aussage bezüglich der Verwendbarkeit des erfindungsgemäßen Bekleidungsstücks 1 herangezogen werden, wobei in diesem Zusammenhang beispielsweise eine elektronische Auswertung derart erfolgen kann, daß auf Basis der ermittelten Meßsignale angegeben wird, ob das erfindungsgemäße Bekleidungsstück 1 sich in einem verwendbaren Zustand befindet. Gleichermaßen ist auf Basis der ermittelten und ausgelesenen Meßsignale auch eine abgestufte Beurteilung der Verwendbarkeit möglich, beispielsweise kann eine qualitative und/oder quantitative Aussage beispielsweise in bezug auf den Kontaminationsgrad erfolgen, so daß ermittelt werden kann, welche Adsorptionsrestkapazität in bezug auf das erfindungsgemäße Bekleidungsstück 1 vorliegt.

Die Ausleseeinheit 6 kann als Sender fungieren, wobei die auszulesenden Meßsignale mit einem externen Empfänger aufgenommen und der weiteren externen Datenverarbeitung bzw. -anzeige zugeführt werden können.

Somit zeichnet sich die Ausleseeinheit 6 dadurch aus, daß sie ein mit einer Meßgröße korrelierendes Meßsignal in auslesbarer Form bereitstellt. Dabei kann das Meßsignal beispielsweise direkt von der Speichereinheit 4 auf die Ausleseeinheit 6 oder aber über die elektronische Schaltung 5, beispielsweise von dem Sensor 3 bzw. von der Speichereinheit 4 ausgehend, auf die Ausleseeinheit 6 übertragen werden.

Gemäß einer erfindungsgemäß bevorzugten Ausführungsform kann die Ausleseeinheit 6 eine Antenne zum vorzugsweise berührungslosen Auslesen von Meßsignalen aufweisen. Auf diese Weise ist es möglich, die Meßsignale beispielsweise mittels eines Funkempfängers zu empfangen, was eine einfache und sichere Form der Datenübertragung darstellt, die beispielsweise auch in einem militärischen Einsatzgebiet auf einfache Weise durchgeführt werden kann. Die Daten werden in diesem Fall mittels einer Funkübertragung aus der Meßeinrichtung ausgelesen.

Erfindungsgemäß kann es weiterhin vorgesehen sein, daß die für das erfindungsgemäße Bekleidungsstück 1 verwendete Meßeinrichtung 2 gleichermaßen eine Stromquelle zur Energieversorgung einzelner oder mehrerer Bestandteile der Meßeinrichtung 2, wie des Sensors 3, der Speichereinheit 4, der elektronischen Schaltung 5 sowie der Ausleseeinheit 6, aufweist. Bei der Stromquelle handelt es sich vorzugsweise um eine Batterie, wie eine Knopfzelle, oder entsprechend um einen wiederaufladbaren Akkumulator.

Was die erfindungsgemäß verwendete Meßeinrichtung 2 anbelangt, so kann diese bzw. deren zuvor beschriebenen Komponenten in einem Gehäuse untergebracht sein, wobei es sich hierbei um ein starres Gehäuse oder aber auch ein flexibles Gehäuse handeln kann. Gleichermaßen ist es möglich, daß einzelne Komponenten aus diesem Gehäuse ausgelagert sind. So kann es beispielsweise vorgesehen sein, daß der Sensor 3 außerhalb des Gehäuses positioniert ist. Sofern es vorgesehen ist, daß der Sensor 3 in dem Gehäuse positioniert ist, sollte gewährleistet sein, daß die Erfassungs- bzw. Detektionseinheit des Sensors 3 eine Verbindung zu dem Medium mit der zu erfassenden Meßgröße aufweist, was beispielsweise durch eine Perforation an der entsprechenden Gehäusestelle realisiert werden kann. Gleichermaßen können einzelne oder mehrere Bestandteile der Meßeinrichtung 2 in einen Klebstoff bzw. in ein Harz eingegossen werden.

Erfindungsgemäß kann die Meßeinrichtung 2 eine aus dem Stand der Technik wohlbekannte RF-ID-Einheit (*"Radio Frequency Identification-*Einheit") umfassen. Die RF-ID-Einheit kann dabei einen Transponder, synonym auch als RF-ID-Etikett, -Tag oder -Label oder -Funketikett bezeichnen sowie eine Sende/Empfangs-Einheit (*Reader*) genannt, umfassen. Dabei beruht das Prinzip von RF-ID-Einheiten darauf, daß die Meßsignale zunächst gespeichert und per Radiowellen verfügbar gemacht werden. Die RF-ID-Einheit kann mit dem Sensor 3 gekoppelt, insbesondere elektrisch gekoppelt, sein.

Gemäß einer erfindungsgemäß bevorzugten Ausführungsform ist die für das Bekleidungsstück 1 verwendete Meßeinrichtung 2 dergestalt, daß sie die Anzahl an Waschvorgängen des erfindungsgemäßen Bekleidungsstücks 1 über eine für die Waschvorgänge charakteristische Meßgröße erfaßt. Diesbezüglich kann die Meßeinrichtung 2 beispielsweise dergestalt sein, daß die Temperatur und/oder die Feuchtigkeit und/oder der pH-Wert als relevante, die Anzahl an Waschvorgängen des erfindungsgemäßen Bekleidungsstücks 1 beschreibende Meßgröße(n) erfaßt sind. Diesbezüglich kann die Anzahl an Waschvorgängen des erfindungsgemäßen Bekleidungsstücks 1 durch eine entsprechende Verarbeitung bzw. Prozessierung der Meßsignale realisiert sein, wozu diesbezüglich auch eine zuvor angesprochene externe Prozessierung bzw. Auswertung beispielsweise an einem Computer oder an einem Lesegerät durchführbar ist. Für den vorgenannten Fall weist die Meßeinrichtung 2 vorzugsweise einen temperatursensitiven und/oder einen feuchtigkeitssensitiven und/oder einen pH-Wert-sensitiven Sensor 3 auf.

Gemäß einer weiteren erfindungsgemäß besonders bevorzugten Ausführungsform ist die für das erfindungsgemäße Bekleidungsstück 1 eingesetzte Meßeinrichtung 2 derart, daß die Meßeinrichtung 2 den Kontaminations- und/oder Verunreinigungszustand des erfindungsgemäßen Bekleidungsstück 1 über eine für die Kontamination bzw. Verunreinigungszustand charakteristische Meßgröße erfaßt. Gemäß dieser Ausführungsform ist die Meßeinrichtung 2 vorzugsweise dergestalt, daß die Strahlung und/oder der pH-Wert und/oder das Vorhandensein einer chemischen Substanz, wie eines biologischen bzw. chemischen Gift- oder Schadstoffs, als Meßgröße(n) erfaßbar ist bzw. sind. Entsprechend weist die Meßeinrichtung 2 gemäß dieser Ausführungsform vorzugsweise einen strahlungssensitiven und/oder einen pH-Wert-sensitiven Sensor 3 und/oder einen Sensor 3 mit spezifischer Sensitivität in bezug auf eine chemische Substanz, wie einen biologischen Gift- oder Schadstoff, auf.

Gemäß einer weiteren erfindungsgemäß bevorzugten Ausführungsform ist die für das erfindungsgemäße funktionelle Bekleidungsstück 1 verwendete Meßeinrichtung 2 dergestalt, daß sie die Lager- und/oder Tragezeit des erfindungsgemäßen funktionellen Bekleidungsstücks 1 über eine für die Lager- bzw. Tragezeit charakteristische Meßgröße erfaßt. Diesbezüglich ist die Meßeinrichtung 2 vorzugsweise dergestalt, daß die Temperatur und/oder der Druck und/oder die Feuchtigkeit, insbesondere die Temperatur und/oder der Druck, als Meßgröße(n) erfaßbar ist bzw. sind.

Wie zuvor beschrieben, ist das erfindungsgemäße funktionelle Bekleidungsstück 1 im Lagerzustand vorzugsweise in einer luftdichten, vorzugsweise mit Unterdruck beaufschlagten Umverpackung eingebracht. Hierdurch wird vermieden, daß das erfindungsgemäße funktionelle Bekleidungsstück 1 vorzeitig seine Funktionsfähigkeit verliert, wobei das erfindungsgemäße funktionelle Bekleidungsstück 1 insbesondere vor schädlichen, einen Alterungsprozeß induzierenden Umwelteinflüssen, wie hohen Temperaturen, Feuchtigkeit, UV-Strahlung, chemischen Substanzen und dergleichen, geschützt wird. Hierdurch wird ein vorzeitiger Alterungsprozeß verhindert, so daß das erfindungsgemäße funktionelle Bekleidungsstück 1 während seiner Lagerung gewissermaßen haltbar gemacht wird.

In diesem Zusammenhang kann die für das erfindungsgemäße funktionelle Bekleidungsstück 1 verwendete Meßeinrichtung 2 derart ausgebildet sein, daß der Zeitpunkt des Öffnens der Verpackung bzw. Umverpackung oder deren Beschädigung bestimmbar ist. In diesem Zusammenhang sollte die erfindungsgemäße Meßeinrichtung 2 dergestalt sein, daß sie die Temperatur und/oder den Druck und/oder die Feuchtigkeit, insbesondere die Temperatur und/oder den Druck, als Meßgröße(n) erfaßt. Diesbezüglich sollte die Meßeinrichtung 2 mit einem temperatursensitiven und/oder einen drucksensitiven und/oder einen feuchtigkeitssensitiven Sensor 3, insbesondere mit einem temperatursensitiven bzw. drucksensitiven Sensor 3 ausgestattet sein.

Was die Positionierung bzw. Fixierung der Meßeinrichtung 2 an das erfindungsgemäße Bekleidungsstück 1 anbelangt, so sollte die Meßeinrichtung 2 vorzugsweise auf der Außenseite des Bekleidungsstücks 1, d. h. auf der dem Träger im Tragezustand des erfindungsgemäßen funktionellen Bekleidungsstücks 1 abgewandten Seite bzw. auf der der zu erfassenden Meßgröße zugewandten Seite des erfindungsgemäßen funktionellen Bekleidungsstücks 1 angeordnet sein, so daß eine einwandfreie Erfassung der Meßgrößen durch die Meßeinrichtung 2 gewährleistet ist. Dabei kann die Meßeinrichtung 2 beispielsweise und in nichtbeschränkender Weise auf das erfindungsgemäße funktionelle Bekleidungsstück 1 aufgenäht sein. Gleichermaßen ist es möglich die Meßeinrichtung 2 mittels eines Klettverschlusses bzw. einer Klettverbindung an das erfindungsgemäße funktionelle Bekleidungsstück 1 zu befestigen.

Was das erfindungsgemäße funktionelle Bekleidungsstück 1 als solches anbelangt, so weist dieses vorzugsweise ein Flächenmaterial auf, wobei das Flächenmaterial einen Schichtaufbau umfaßt. Der Schichtaufbau des Flächenmaterials kann dabei mindestens ein textiles Flächengebilde sowie eine Adsorptionsschicht und/oder eine Sperrschicht, insbesondere eine Membran, aufweisen.

Das textile Flächengebilde kann ein beliebiges Textilmaterial, vorzugsweise ein luftdurchlässiges und/oder atmungsaktives Textilmaterial, sein. Nichtbeschränkende Beispiele sind textile Gewebe, textile Gewirke, textile Gestricke, textile Gelege, textile Verbundstoffe, textile Vliese und dergleichen. Das Flächengewicht des textilen Flächengebildes kann dabei 25 bis 300 g/m², insbesondere 30 bis 200 g/m², vorzugsweise 40 bis 200 g/m², betragen. Die gegebenenfalls vorgesehene Adsorptionsschicht kann ein Gift- bzw. Schadstoff, wie ABC-Kampfstoffe, adsorbierendes Material aufweisen. Als Gifte bzw, Schadstoffe adsorbierendes Material kann insbesondere Aktivkohle, vorzugsweise in Form von Aktivkohleteilchen bzw. Aktivkohlefasern verwendet werden. Die adsorbierenden Materialien können dabei vorzugsweise auf das textile Flächengebilde in dem Fachmann an sich bekannter Weise fixiert werden, beispielsweise durch einen kontinuierlichen bzw. diskontinuierlichen Auftrag eines Klebstoffs auf das textile Flächengebilde. Das Gift- bzw. Schadstoffe adsorbierende Material kann beispielsweise aus diskreten Aktivkohleteilchen, vorzugsweise in Kornform ("Komkohle") oder Kugelform ("Kugelkohle"), bestehen. In diesem Fall beträgt der mittlere Durchmesser der Aktivkohleteilchen weniger als 1,0 mm, insbesondere weniger als 0,5 mm, bevorzugt weniger als 0,4 mm, besonders bevorzugt weniger als 0,3 mm, beträgt jedoch im allgemeinen mindestens 0,1 mm. Gemäß dieser Ausführungsform sind die Aktivkohleteilchen in einer Menge von 5 bis 500 g/m², insbesondere 10 bis 400 g/m², vorzugsweise 20 bis 300 g/m², bevorzugt 25 bis 250 g/m², besonders bevorzugt 50 bis 225 g/m², ganz besonders bevorzugt 50 bis 200 g/m² auf das textile Flächengebilde aufgebracht. Als Grift- bzw. Schadstoff adsorbierendes Material können auch Aktivkohlefasern verwendet werden, insbesondere in Form eines Aktivkohleflächenmaterials. Derartige Aktivkohleflächenmaterialien können beispielsweise ein Flächengewicht von 20 bis 200 g/m², insbesondere 30 bis 150 g/m², vorzugsweise 50 bis 120 g/m², aufweisen. Bei dem Aktivkohleflächenmaterial kann es sich beispielsweise um ein Aktivkohlefasergewebe, -gewirke, -gelege oder -verbundstoff, insbesondere auf Basis von carbonisierter und aktivierter Cellulose bzw. eines carbonisierten und aktivierten Acrylnitrils handeln.

Was die gegebenenfalls vorgesehene Sperrschicht, insbesondere Membran betrifft, so weißt diese insbesondere Sperrschichteigenschaften gegenüber Kampf- bzw. Schadstoffen auf. Als Membranmaterialien kommen Kunststoffe bzw. Polymere, fluorierte Polymere, insbesondere Polytetrafluorethylen, Polyurethan, Polyether, Polyester, Polyetherester, Polyamide, Polyimide, Polyetheramide, Polyetherimide, Cellulose und Cellulosederivate in Betracht.

Gemäß einer erfindungsgemäß besonders bevorzugten Ausführungsform betrifft die vorliegende Erfindung ein funktionelles Bekleidungsstück 1, insbesondere eine ABC-Schutzbekleidung, wie ABC-Schutzanzug, mit Schutzfunktion gegenüber biologischen und/oder chemischen Gift- bzw. Schadstoffen, insbesondere wie zuvor beschrieben, wobei sich das erfindungsgemäße funktionelle Bekleidungsstück 1 gemäß diesem Aspekt der vorliegenden Erfindung dadurch auszeichnet, daß es mit mindestens einem Sensor 3 zur Erfassung der Verwendbarkeit des Bekleidungsstücks 1, insbesondere durch Erfassung der Anzahl an Waschvorgängen und/oder der Tragezeit und/oder der Lagerungszeit und/oder der Zeit nach Entfernen der Verpackung des Bekleidungsstücks 1 und/oder des Kontaminations- und/oder Verunreinigungszustands, insbesondere mit mindestens einem druck- und/oder temperatursensitiven Sensor 3, ausgestattet ist, wobei der Sensor 3 Bestandteil einer in das Bekleidungsstück 1 integrierten Meßeinrichtung 2 ist, wobei durch die Meßeinrichtung 2 von dem Sensor 3 ausgebbare und/oder mit von dem Sensor 3 erfaßten Meßgrößen korrelierende Meßsignale prozessierbar, insbesondere detektierbar bzw. speicherbar bzw. anzeigbar bzw. ausgebbar, sind.

Weiterhin betrifft die vorliegende Erfindung - gemäß einem weiteren Aspekt der vorliegenden Erfindung - die Verwendung einer mindestens eine Meßgröße erfassenden Meßeinrichtung 2, insbesondere wie zuvor beschrieben, zur Bestimmung der Verwendbarkeit eines funktionellen Bekleidungsstücks 1, insbesondere von Schutzbekleidung mit Schutzfunktion gegenüber biologischen und/oder chemischen Gift- oder Schadstoffen, wobei das Bekleidungsstück 1 mit der Meßeinrichtung 2 ausgestattet wird bzw. die Meßeinrichtung 2 in das Bekleidungsstück 1 integriert wird.

Für weitergehende Einzelheiten betreffend die erfindungsgemäße Verwendung kann auf die obigen Ausführungen betreffend das erfindungsgemäße Bekleidungsstück verwiesen werden, welche für das erfindungsgemäße Verfahren entsprechend gelten.

Weiterhin betrifft die vorliegende Erfindung - gemäß einem weiteren Aspekt der vorliegenden Erfindung - ein Verfahren zur Bestimmung der Verwendbarkeit eines funktionellen Bekleidungsstücks 1 nach der Erfindung, insbesondere einer Schutzbekleidung mit Schutzfunktion gegenüber biologischen bzw. chemischen Gift- oder Schadstoffen. Das erfindungsgemäße Verfahren zeichnet sich dadurch aus, daß das Bekleidungsstück 1 mit mindestens einer eine Meßgröße erfassende Meßeinrichtung 2 zur Bestimmung der Verwendbarkeit des Bekleidungsstücks 1 ausgestattet bzw. eine mindestens eine Meßgröße erfassenden Meßeinrichtung 2 zur Bestimmung der Verwendbarkeit des Bekleidungsstücks 1 in das Bekleidungsstück 1 integriert wird und daß mittels der Meßeinrichtung 2 eine die Verwendbarkeit des Bekleidungsstück 1 beeinflussende bzw. charakterisierende Meßgröße, insbesondere physikalische und/oder chemische Meßgröße, erfaßt bzw. bestimmt wird.

Für weitergehende Einzelheiten betreffend das erfindungsgemäße Verfahren kann auf die obigen Ausführungen betreffend das erfindungsgemäße Bekleidungsstück verwiesen werden, welche für das erfindungsgemäße Verfahren entsprechend gelten.

Das erfindungsgemäße funktionelle Bekleidungsstück, die erfindungsgemäße Verwendung der Meßeinrichtung sowie das erfindungsgemäße Verfahren weisen zahlreiche Vorteile auf, von denen rein beispielhaft die folgenden genannt werden sollen:
- Aufgrund der Verwendung einer speziellen Meßeinrichtung kann ohne großen Aufwand in einfacher Weise über die Bestimmung spezifischer Meßgrößen die Verwendbarkeit des Bekleidungsstücks ermittelt werden, so daß eine eindeutige Aussage in bezug auf dessen Funktionsfähigkeit möglich ist.
- Die erfindungsgemäße Meßeinrichtung kann problemlos mittels vorzugsweise externer Vorrichtungen ausgelesen werden, so daß auch unter widrigen Bedingungen, beispielsweise im Rahmen eines militärischen Einsatzes im Einsatzgebiet, eine Bestimmung der Verwendbarkeit des erfindungsgemäßen funktionellen Bekleidungsstück möglich ist.
- Aufgrund der konkreten Bestimmung der Verwendbarkeit des erfindungsgemäßen funktionellen Bekleidungsstücks kann stets ein hohes Schutzpotential für den Träger des erfindungsgemäßen funktionellen Bekleidungsstück gewährleistet werden.
- Zudem kann aufgrund der optimierten Bestimmung der Verwendbarkeit des erfindungsgemäßen Bekleidungsstücks die Trage- bzw. Einsatzdauer optimiert werden, so daß das erfindungsgemäße Bekleidungsstück gewissermaßen optimal ausgenutzt werden kann, was zu einer deutlichen Kostenreduktion führt.
- Aufgrund der individuell anpaßbaren Ausstattung der Meßeinrichtung mit spezifischen Sensoren kann die Meßeinrichtung individuellen Bedürfnissen angepaßt werden, so daß gezielt spezifische Meßgrößen erfaßt werden können. Hierdurch wird gleichermaßen eine große Breite an die Verwendbarkeit des erfindungsgemäßen funktionellen Bekleidungsstücks beeinflussenden Faktoren bzw. Umweltfaktoren erfaßt.

Weitere Ausgestaltungen, Abwandlungen und Variationen der vorliegenden Erfindung sind für den Fachmann beim Lesen der Beschreibung ohne weiteres erkennbar und realisierbar, ohne daß er dabei den Rahmen der vorliegenden Erfindung verläßt.

## Patentansprüche

1. Funktionelles Bekleidungsstück (1), in Form von Schutzbekleidung mit Schutzfunktion gegenüber biologischen und/oder chemischen Gift- oder Schadstoffen,
wobei das Bekleidungsstück (1) im Lagerungszustand in einer luftdichten vorzugsweise mit Unterdruck beaufschlagten Umverpackung eingebracht werden kann,
**dadurch gekennzeichnet, dass** das Bekleidungsstück (1) mit einer mindestens eine die Lagerzeit des Bekleidungsstücks (1) über eine für die Lagerzeit charakteristische Meßgröße, insbesondere Temperatur oder Druck, erfassenden Meßeinrichtung (2) zur Bestimmung der Verwendbarkeit des Bekleidungsstücks (1) ausgestattet ist.

2. Funktionelles Bekleidungsstück nach Anspruch 1, **dadurch gekennzeichnet, daß** die Meßeinrichtung (2) dergestalt ist, daß die Temperatur und/oder der Druck und/oder die Feuchtigkeit, insbesondere die Temperatur und/oder der Druck, als Meßgröße(n) erfaßbar ist bzw. sind.

3. Funktionelles Bekleidungsstück nach Anspruch 1 oder 2, **dadurch gekennzeichnet, daß** die Meßgröße(n) in bezug auf ihre Zeitdauer und/oder Intensität und/oder Frequenz erfaßbar ist bzw. sind.

4. Funktionelles Bekleidungsstück **nach** einem oder mehreren der vorangehenden Ansprüche, **dadurch gekennzeichnet, daß** die Meßeinrichtung (2) einen Sensor (3) aufweist, insbesondere wobei der Sensor (3) ein Temperatursensor, ein Drucksensor, ein Feuchtigkeitssensor, ein Strahlungs- und/oder Teilchensensor, ein Sensor für elektromagnetische Strahlung, ein pH-Wert-Sensor und/oder ein Sensor mit vorzugsweise spezifischer Sensitivität gegenüber einer chemischen Substanz, insbesondere einem biologischem und/oder chemischen Gift- oder Schadstoff, ist, insbesondere wobei der Sensor (3) ein Heißleiter- öder Kaltleiter-Temperatursensor; ein barometrischer Drucksensor, ein keramischer Drucksensor und/oder ein Drucksensor auf Siliziumbasis; ein Feuchtigkeitssensor mit feuchtigkeitsgehaltsabhängiger Sensitivität, insbesondere Leitfähigkeit; und/oder ein Radioaktivitätssensor ist.

5. Funktionelles Bekleidungsstück nach Anspruch 4, **dadurch gekennzeichnet, daß** der Sensor (3) ein physikalischer, chemischer und/oder biochemischer Sensor ist, insbesondere wobei der Sensor (3) infolge der Erfassung einer Meßgröße ein insbesondere durch eine physikalische, chemische und/oder biochemische Reaktion hervorgerufenes, vorzugsweise visuell erfaßbares Meßsignal, insbesondere eine Farbänderung, hervorruft bzw. induziert und/oder aufweist, und/oder daß der Sensor (3) ein elektrischer, vorzugsweise elektronischer Sensor ist, insbesondere wobei der Sensor (3) eine Meßgröße in ein vorzugsweise elektrisches, auslesbares korreliertes Meßsignal umwandelt.

6. Funktionelles Bekleidungsstück nach einem oder mehreren der vorangehenden Ansprüche, **dadurch gekennzeichnet, daß** die Meßeinrichtung (2) eine Speichereinheit (4), insbesondere zur vorzugsweise elektronischen Speicherung von einem mit einer Meßgröße korrelierenden Meßsignal, aufweist, insbesondere wobei die Speichereinheit (4) mit dem Sensor (3) unmittelbar oder mittelbar gekoppelt, vorzugsweise elektrisch gekoppelt, ist, und/oder daß die Meßeinrichtung (2) eine elektronische Schaltung (5), insbesondere zur Prozessierung eines mit einer erfaßten Meßgröße korrelierenden Meßsignals und/oder zur Kopplung des Sensors (3) mit der Speichereinheit (4), aufweist.

7. Funktionelles Bekleidungsstück nach Anspruch 6, **dadurch gekennzeichnet, daß** die elektronische Schaltung (5) mit einem Sensor (3), insbesondere wie zuvor definiert, und/oder mit einer Speichereinheit (4), insbesondere wie zuvor definiert, gekoppelt, insbesondere elektrisch gekoppelt, ist, insbesondere wobei die elektronische Schaltung (5) ein mit einer durch den Sensor (3) erfaßten Meßgröße korrelierendes Meßsignal an die Speichereinheit (4) ausgibt, und/oder daß die elektronische Schaltung (5) ein in einer, Speichereinheit (4) gespeichertes, mit einer Meßgröße korrelierendes und gegebenenfalls prozessiertes Meßsignal ausliest.

8. Funktionelles Bekleidungsstück nach einem oder mehreren der vorangehenden Ansprüche, **dadurch gekennzeichnet, daß** die Meßeinrichtung (2) eine Ausleseeinheit (6) aufweist, insbesondere wobei die Ausleseeinheit (6) mit einem Sensor (3), insbesondere wie zuvor definiert, und/oder mit einer Speichereinheit (4), insbesondere wie zuvor definiert, und/oder mit einer elektronischen Schaltung (5), insbesondere wie zuvor definiert, gekoppelt, insbesondere elektrisch gekoppelt, ist, insbesondere wobei die Ausleseeinheit (6) ein mit einer Meßgröße korrelierendes Meßsignal in aus lesbarer Form bereitstellt und/oder insbesondere wobei die Ausleseeinheit (6) eine Antenne zum vorzugsweise berührungslosen Auslesen eines mit einer Meßgröße korrelierenden Meßsignals aufweist.

9. Funktionelles Bekleidungsstück nach einem oder mehreren der vorangehenden Ansprüche, **dadurch gekennzeichnet, daß** die Meßeinrichtung (2) eine Stromquelle aufweist.

10. Funktionelles Bekleidungsstück nach einem oder mehreren der vorangehenden Ansprüche, **dadurch gekennzeichnet, daß** das Bekleidungsstück (1) im Lagerungszustand in einer mit Unterdruck beaufschlagten Umverpackung eingebracht ist.

11. Funktionelles Bekleidungsstück nach einem oder mehreren der vorangehenden Ansprüche, **dadurch gekennzeichnet, daß** das Bekleidungsstück (1) ein Flächenmaterial vorzugsweise mit einem Schichtaufbau umfaßt, insbesondere wobei der Schichtaufbau mindestens ein textiles Flächengebilde sowie eine Adsorptionsschicht und/oder eine Sperrschicht, insbesondere Membran, aufweist.

12. Funktionelles Bekleidungsstück (1) in Form von ABC-Schutzbekleidung, wie ABC-Schutzanzug, mit Schutzfunktion gegenüber biologischen und/oder chemischen Gift- oder Schadstoffen, wobei das Bekleidungsstück (1) mit mindestens einem Sensor (3) zur Erfassung der Verwendbarkeit des Bekleidungsstücks (1) durch Ermittlung der Anzahl an Waschvorgängen ausgestattet ist, wobei der Sensor (3) Bestandteil einer in das Bekleidungsstück (1) integrierten, die Anzahl an Waschvorgängen des Bekleidungsstücks (1) über eine für die Waschvorgänge charakteristische Meßgröße erfassenden Meßeinrichtung (2) ist, wobei durch die Meßeinrichtung (2) von dem Sensor (3) ausgebbare und/oder mit von dem Sensor (3) erfaßten Meßgrößen korrelierende Meßsignale prozessierbar, insbesondere detektierbar und/oder speicherbar und/oder anzeigbar und/oder ausgebbar, sind.

13. Verwendung einer mindestens eine Meßgröße erfassenden Meßeinrichtung (2), insbesondere wie in einem der Ansprüche 1 bis 11 und/oder 12 definiert, zur Bestimmung der Verwendbarkeit eines funktionellen Bekleidungsstücks (1) in Form von Schutzbekleidung mit Schutzfunktion gegenüber biologischen und/oder chemischen Gift- oder Schadstoffen, wobei das Bekleidungsstück (1) mit der Meßeinrichtung (2) ausgestattet wird und/oder wobei die Meßeinrichtung (2) in das Bekleidungsstück (1) integriert wird,
wobei die Meßeinrichtung (2) die Lagerzeit des Bekleidungsstücks (1) über eine für die Lagerzeit charakteristische Meßgröße erfaßt, wobei das Bekleidungsstück (1) im Lagerungszustand in einer luftdichten Umverpackung eingebracht wird und/oder
wobei die Meßeinrichtung (2) die Anzahl an Waschvorgängen des Bekleidungsstücks (1) über eine für die Waschvorgänge charakteristische Meßgröße erfaßt.

14. Verfahren zur Bestimmung der Verwendbarkeit eines funktionellen Bekleidungsstücks (1) in Form von Schutzbekleidung mit Schutzfunktion gegenüber biologischen und/oder chemischen Gift- oder Schadstoffen, wobei das Bekleidungsstück (1) mit einer mindestens eine Meßgröße erfassenden Meßeinrichtung (2) zur Bestimmung der Verwendbarkeit des Bekleidungsstücks (1) ausgestattet und/oder eine mindestens eine Meßgröße erfassende Meßeinrichtung (2) zur Bestimmung der Verwendbarkeit des Bekleidungsstücks (1) in das Bekleidungsstück (1) integriert wird und wobei mittels der Meßeinrichtung (2) eine die Verwendbarkeit des Bekleidungsstücks (1) beeinflussende und/oder charakterisierende Meßgröße, insbesondere physikalische und/oder chemische Meßgröße, erfaßt und/oder bestimmt wird,
wobei die Meßeinrichtung (2) die Lagerzeit des Bekleidungsstücks (1) über eine für die Lagerzeit charakteristische Meßgröße erfaßt, wobei das Bekleidungsstück (1) im Lagerungszustand in einer luftdichten Umverpackung eingebracht wird und/oder
wobei die Meßeinrichtung (2) die Anzahl an Waschvorgängen des Bekleidungsstücks (1) über eine für die Waschvorgänge charakteristische Meßgröße erfaßt.

## Claims

1. Functional item of clothing (1) in the form of protective clothing with a protective function against biological and/or chemical toxic or harmful substances, wherein the item of clothing (1) can be inserted, in the storage state, in an air-tight outer packaging, to which a vacuum is preferably applied, wherein the item of clothing (1) is equipped with a measuring device (2) for determining the usability of the item of clothing (1), which measuring device (2) detects the storage period of the item of clothing (1) by way of at least one measurement variable being characteristic of the storage period, in particular temperature or pressure.

2. Functional item of clothing (1) according to Claim 1, **characterized in that** the measuring device (2) is designed such that the temperature and/or the pressure and/or the humidity, in particular the temperature and/or the pressure, can be detected as the measurement variable(s).

3. Functional item of clothing (1) according to Claim 1 or 2, **characterized in that** the measurement variable(s) can be detected with respect to their duration and/or intensity and/or frequency.

4. Functional item of clothing according to one or more of the preceding claims, **characterized in that** the measuring device (2) has a sensor (3), in particular with the sensor (3) being a temperature sensor, a pressure sensor, a humidity sensor, a radiation and/or particle sensor, a sensor for electromagnetic radiation, a pH sensor and/or a sensor with preferably specific sensitivity to a chemical substance, in particular to a biological and/or chemical toxic or harmful substance, in particular with the sensor (3) being an NTC or PCT thermistor temperature sensor, a barometric pressure sensor, a ceramic pressure sensor and/or a silicon-based pressure sensor; a humidity sensor with humidity content-dependent sensitivity, in particular, conductivity; and/or a radioactivity sensor.

5. Functional item of clothing according to Claim 4, **characterized in that** the sensor (3) is a physical, chemical and/or biochemical sensor, in particular wherein the sensor (3) causes, or induces, and/or has a preferably visually detectable measurement signal, in particular a colour change, which is caused by a physical, chemical and/or biochemical reaction as a result of the detection of a measurement variable, and/or **in that** the sensor (3) is an electric, preferably electronic, sensor, in particular wherein the sensor (3) converts a measurement variable into a preferably electric, correlated measurement signal which can be read.

6. Functional item of clothing according to one or more of the preceding claims, **characterized in that** the measuring device (2) has a memory unit (4), in particular for the preferably electronic storage of a measurement signal which correlates with a measurement variable, in particular wherein the memory unit (4) is directly or indirectly coupled, preferably electrically coupled, to the sensor (3), and/or **in that** the measuring device (2) has an electronic circuit (5), in particular for processing a measurement signal which correlates with a detected measurement variable and/or for coupling the sensor (3) to the memory unit (4).

7. Functional item of clothing according to Claim 6, **characterized in that** the electronic circuit (5) is coupled, in particular electrically coupled, to a sensor (3), in particular as defined previously, and/or to a memory unit (4), in particular as defined previously, in particular wherein the electronic circuit (5) outputs a measurement signal, which correlates with a measurement variable which is detected by the sensor (3), to the memory unit (4) and/or in that the electronic circuit (5) reads a measurement signal which is stored in a memory unit (4), correlates with a measurement variable and is processed, if appropriate.

8. Functional item of clothing according to one or more of the preceding claims, **characterized in that** the measuring device (2) has a reading unit (6), in particular wherein the reading unit (6) is coupled, in particular electrically coupled, to a sensor (3), in particular as defined previously, and/or to a memory unit (4), in particular as defined previously, and/or to an electronic circuit (5), in particular as defined previously, in particular wherein the reading unit (6) provides a measurement signal which correlates with a measurement variable in readable form and/or in particular wherein the reading unit (6) has an antenna for preferably contactless reading of a measurement signal which correlates with a measurement variable.

9. Functional item of clothing according to one or more of the preceding claims, **characterized in that** the measuring device (2) has a power source.

10. Functional item of clothing according to one or more of the preceding claims, **characterized in that** the item of clothing (1) is inserted, in the storage state, in an outer packaging to which a vacuum is applied.

11. Functional item of clothing according to one or more of the preceding claims, **characterized in that** the item of clothing (1) comprises a flat material preferably with a layer structure, in particular wherein the layer structure has at least one textile web and an adsorption layer and/or a barrier layer, in particular a membrane.

12. Functional item of clothing (1) in the form of ABC protective clothing, such as an ABC protective suit, with a protective function against biological and/or chemical toxic or harmful substances, wherein the item of clothing (1) is equipped with at least one sensor (3) for detecting the usability of the item of clothing (1) by way of determining the number of washing operations, wherein the sensor (3) is a constituent part of a measuring device (2) which is integrated in the item of clothing (1) and detects the number of washing operations of the item of clothing (1) by way of a measurement variable which is characteristic of the washing operations, wherein measurement signals, which can be output by the sensor (3) and/or which correlate with measurement variables detected by the sensor (3), can be processed by the measuring device (2), in particular can be detected and/or stored and/or displayed and/or output.

13. Use of a measuring device (2) which detects at least one measurement variable, in particular a measuring device as defined in one of Claims 1 to 11 and/or 12, for determining the usability of a functional item of clothing (1) in the form of protective clothing with a protective function against biological and/or chemical toxic or harmful substances, wherein the item of clothing (1) is equipped with the measuring device (2) and/or wherein the measuring device (2) is integrated in the item of clothing (1),
wherein the measuring device (2) detects the storage time of the item of clothing (1) by way of a measurement variable which is characteristic of the storage time, wherein the item of clothing (1) is inserted, in the storage state, in an air-tight outer packaging and/or
wherein the measuring device (2) detects the number of washing operations of the item of clothing (1) by way of a measurement variable which is characteristic of the washing operations.

14. Method for determining the usability of a functional item of clothing (1) in the form of protective clothing with a protective function against biological and/or chemical toxic or harmful substances, wherein the item of clothing (1) is equipped with a measuring device (2), which detects at least one measurement variable, for determining the usability of the item of clothing (1) and/or a measuring device (2) which detects at least one measurement variable is integrated in the item of clothing (1) for determining the usability of the item of clothing (1) and wherein a measurement variable, in particular a physical and/or chemical measurement variable, which influences and/or characterizes the usability of the item of clothing (1), is detected and/or determined using the measuring device (2),
wherein the measuring device (2) detects the storage period of the item of clothing (1) by way of a measurement variable which is characteristic of the storage period, wherein the item of clothing (1) is inserted, in the storage state, in an air-tight outer packaging and/or
wherein the measuring device (2) detects the number of washing operations of the item of clothing (1) by way of a measurement variable which is characteristic of the washing operations.

## Revendications

1. Vêtement fonctionnel (1) sous forme de vêtement de protection présentant une fonction de protection contre des substances biologiques et/ou chimiques toxiques ou nocives, dans lequel le vêtement (1) en situation d'entreposage peut être inséré dans un emballage étanche à l'air, de préférence soumis à une dépression, le vêtement (1) étant muni d'un dispositif de mesure (2), détectant la durée d'entreposage du vêtement (1) au moyen d'au moins une grandeur de mesure caractéristique, en particulier la température ou la pression, pour déterminer l'utilité pratique du vêtement (1).

2. Vêtement fonctionnel (1) selon la revendication 1, **caractérisé en ce que** le dispositif de mesure (2) est tel que la température et/ou la pression et/ou l'humidité, en particulier la température et/ou la pression, puisse(nt) être détectée(s) comme grandeur(s) de mesure.

3. Vêtement fonctionnel selon la revendication 1 ou 2, **caractérisé en ce que** la/les grandeur(s) de mesure est/sont détectable(s) en fonction de leur durée et/ou de leur intensité et/ou de leur fréquence.

4. Vêtement fonctionnel selon une ou plusieurs des revendications précédentes, **caractérisé en ce que** le dispositif de mesure (2) comprend un détecteur (3), en particulier dans lequel le détecteur (3) est un capteur de température, un capteur de pression, un détecteur d'humidité, un détecteur de rayonnement et/ou de particules, un détecteur de rayonnement électromagnétique, un détecteur de pH et/ou un détecteur présentant une sensibilité spécifique à l'égard d'une substance chimique, en particulier une substance biologique et/ou chimique toxique ou nocive, en particulier dans lequel le détecteur (3) est un capteur de température à fil chaud ou à fil froid, un capteur de pression barométrique, un capteur de pression céramique et/ou un capteur de pression à base de silicium; un détecteur d'humidité avec une sensibilité dépendant de le teneur en humidité, en particulier sa conductibilité; et/ou un détecteur de radioactivité.

5. Vêtement fonctionnel selon la revendication 4, **caractérisé en ce que** le détecteur (3) est un détecteur physique, chimique et/ou biochimique, en particulier dans lequel le détecteur (3), à la suite de la détection d'une grandeur de mesure, provoque et/ou induit et/ou présente un signal de préférence perceptible visuellement, en particulier un changement de couleur, produit par une réaction physique, chimique et/ou biochimique, et/ou **en ce que** le détecteur (3) est un détecteur électrique, de préférence électronique, en particulier dans lequel le détecteur (3) convertit une grandeur de mesure en un signal de mesure corrélé lisible, de préférence électrique.

6. Vêtement fonctionnel selon une ou plusieurs des revendications précédentes, **caractérisé en ce que** le dispositif de mesure (2) comprend une unité de mémoire (4), en particulier pour la mémorisation de préférence électronique d'un signal de mesure en corrélation avec une grandeur de mesure, en particulier dans lequel l'unité de mémoire (4) est couplée indirectement ou directement, de préférence couplée électriquement, au détecteur (3), et/ou en ce que le dispositif de mesure (2) comprend un circuit électronique (5), en particulier pour le traitement d'un signal de mesure en corrélation avec une grandeur de mesure détectée et/ou pour le couplage du détecteur (3) à l'unité de mémoire (4).

7. Vêtement fonctionnel selon la revendication 6, **caractérisé en ce que** le circuit électronique (5) est couplé, de préférence couplé électriquement, à un détecteur (3), en particulier comme on l'a défini plus haut, et/ou à une unité de mémoire (4), en particulier comme on l'a définie plus haut, en particulier dans lequel le circuit électronique (5) envoie à l'unité de mémoire (4) un signal de mesure en corrélation avec une grandeur de mesure détectée par le détecteur (3), et/ou **en ce que** le circuit électronique (5) lit un signal de mesure en corrélation avec une grandeur de mesure et éventuellement traité, mémorisé dans une unité de mémoire (4).

8. Vêtement fonctionnel selon une ou plusieurs des revendications précédentes, **caractérisé en ce que** le dispositif de mesure (2) comprend une unité de lecture (6), en particulier dans lequel l'unité de lecture (6) est couplée, de préférence couplée électriquement, à un détecteur (3), en particulier comme on l'a défini plus haut, et/ou à une unité de mémoire (4), en particulier comme on l'a définie plus haut, et/ou à un circuit électronique (5), en particulier comme on l'a défini plus haut, en particulier dans lequel l'unité de lecture (6) fournit sous forme lisible un signal de mesure en corrélation avec une grandeur de mesure et/ou en particulier dans lequel l'unité de lecture (6) comprend une antenne pour la lecture de préférence sans contact d'un signal de mesure en corrélation avec une grandeur de mesure.

9. Vêtement fonctionnel selon une ou plusieurs des revendications précédentes, **caractérisé en ce que** le dispositif de mesure (2) comprend une source de courant.

10. Vêtement fonctionnel selon une ou plusieurs des revendications précédentes, **caractérisé en ce que** le vêtement ( 1 ) en situation d'entreposage est inséré dans un emballage soumis à une dépression.

11. Vêtement fonctionnel selon une ou plusieurs des revendications précédentes, **caractérisé en ce que** le vêtement (1) comprend une matière plate de préférence de structure stratifiée, en particulier dans lequel la structure stratifiée comprend au moins une pièce plate textile ainsi qu'une couche absorbante et/ou une couche de barrière, en particulier une membrane.

12. Vêtement fonctionnel (1) sous forme de vêtement de protection ABC, comme une tenue de protection ABC, présentant une fonction de protection contre des substances biologiques et/ou chimiques toxiques ou nocives, dans lequel le vêtement (1) est muni d'au moins un détecteur (3) pour détecter l'utilité pratique du vêtement (1) en déterminant le nombre de lavages, dans lequel le détecteur (3) est un composant d'un dispositif de mesure (2) intégré dans le vêtement (1) et détectant le nombre de lavages du vêtement (1) au moyen d'une grandeur de mesure caractéristique du nombre de lavages, dans lequel des signaux de mesure pouvant être émis par le détecteur (3) et/ou en corrélation avec des grandeurs de mesure détectées par le détecteur (3) peuvent être traités, en particulier détectés et/ou mémorisés et/ou affichés et/ou émis par le dispositif de mesure (2).

13. Utilisation d'un dispositif de mesure (2) détectant au moins une grandeur de mesure, en particulier comme on l'a défini dans une des revendications 1 à 11 et/ou 12, pour la détermination de l'utilité pratique d'un vêtement fonctionnel (1) en forme de vêtement de protection présentant une fonction de protection contre des substances biologiques et/ou chimiques toxiques ou nocives, dans laquelle le vêtement (1) est muni du dispositif de mesure (2) et/ou dans laquelle le dispositif de mesure (2) est intégré dans le vêtement (1), dans laquelle le dispositif de mesure (2) détecte la durée d'entreposage du vêtement (1) au moyen d'une grandeur de mesure caractéristique de la durée d'entreposage, dans laquelle le vêtement (1) en situation d'entreposage est inséré dans un emballage étanche à l'air, et/ou dans laquelle le dispositif de mesure (2) détecte le nombre de lavages du vêtement (1) au moyen d'une grandeur de mesure caractéristique du nombre de lavages.

14. Procédé pour déterminer l'utilité pratique d'un vêtement fonctionnel (1) en forme de vêtement de protection présentant une fonction de protection contre des substances biologiques et/ou chimiques toxiques ou nocives, dans lequel le vêtement (1) est muni d'un dispositif de mesure (2) détectant au moins une grandeur de mesure pour déterminer l'utilité pratique du vêtement (1) et/ou un dispositif de mesure (2) est intégré dans le vêtement fonctionnel (1) pour déterminer l'utilité pratique du vêtement (1) et dans lequel on détecte et/ou on détermine au moyen du dispositif de mesure (2) une grandeur de mesure, en particulier une grandeur de mesure physique et/ou chimique, caractérisant et/ou influençant l'utilité pratique du vêtement (1), dans lequel le dispositif de mesure (2) détecte la durée d'entreposage du vêtement (1) au moyen d'une grandeur de mesure caractéristique de la durée d'entreposage, dans lequel le vêtement (1) en situation d'entreposage est inséré dans un emballage étanche à l'air, et/ou dans lequel le dispositif de mesure (2) détecte le nombre de lavages du vêtement (1) au moyen d'une grandeur caractéristique du nombre de lavages.
